# EUROPÄISCHE PATENTSCHRIFT

(11) **EP 0 133 926 B1**
(45) Veröffentlichungstag und Bekanntmachung des Hinweises auf die Patenterteilung: **06.05.1987**
(21) Anmeldenummer: 84108020.3
(22) Anmeldetag: 09.07.1984
(51) Int. Cl.: F27D 11/10, H05B 7/06

(54) **Bodenelektrode für einen Gleichstromlichtbogenofen**
Bottom electrode for a direct current arc furnace
Electrode de fond pour four à arc à courant continu

(30) Priorität: 28.07.1983 CH 4134/83
(43) Veröffentlichungstag der Anmeldung: 13.03.1985
(73) Patentinhaber: BBC Aktiengesellschaft Brown, Boveri & Cie., CH-5401 Baden (CH)
(72) Erfinder: Bühler, Karl, CH-5415 Nussbaumen (CH)

## Beschreibung

Die Erfindung bezieht sich auf einen elektrischen Ofen nach dem Gattungsbegriff des Patentanspruchs 1. Ein derartiger Ofen ist beispielsweise aus der CH-PS 452 730 bekannt.

Die Fortschritte in der Entwicklung von Halbleiterbauelementen in den vergangenen Jahren waren Anlass dafür, Gleichstromlichtbogenöfen in zunehmendem Ausmass in der Eisen- und Stahlindustrie zur Erschmelzung, vornehmlich von Elektrostahl, einzusetzen.

Aufbau und Wirkungsweise von Gleichstromlichtbogenöfen sind beispielsweise aus der Zeitschrift « Stahl und Eisen •, 103 (1983) Nr. 3, vom 14. Februar 1983, Seiten 133 bis 137 bekannt.

Zur Optimierung der elektrischen bzw. thermischen Verhältnisse hat es sich beim Gleichstromlichtbogenofen als vorteilhaft erwiesen, den Lichtbogen zwischen einer oder mehreren oberhalb des Schmelzgutes angeordneten Elektrode(n) und dem Schmelzgut selbst auszubilden. Für die Rückleitung des Gleichstromes ist mindestens eine im Boden des Ofens und mit der Schmelze in Berührung stehende Elektrode, die Bodenelektrode, vorgesehen.

Die Bodenelektrode ist einer anhaltenden sehr hohen thermischen Beanspruchung ausgesetzt, für welche sich Werkstoffe mit einem hohen Erweichungs- und Schmelzpunkt, beispielsweise Graphit, eignen. Bei Verwendung von Kohlenstoffelektroden wird aber die Schmelze einerseits aufgekohlt. Dies ist jedoch insbesondere bei der Herstellung von niedrig gekohlten Stählen unerwünscht. Andererseits wird die Kohlenstoffelektrode aufgezehrt, wodurch der Ofenboden geschwächt und die elektrische Leistungsübertragung ungünstig beeinflusst werden kann.

Nach dem Lösungsvorschlag der CH-PS 452 730 werden Bodenelektroden verwendet, deren mit der Schmelze in Verbindung stehende Zone auch dieselben chemischen Gehalte aufweist, wie die Schmelze selbst. Die Kühlung erfolgt dabei an dem dem Ofengefäss abgewandten Endbereich der Bodenelektrode durch Konvektion mit Luft, wobei dieser Endbereich aus einem Metall mit guten wärmeleitenden und stromführenden Eigenschaften, beispielsweise kupfer, besteht. Es handelt sich hierbei um eine sogenannte Zweistoff-Bodenelektrode.

Mit dieser luftgekühlten Zweistoff-Bodenelektrode vermeidet man einerseits, dass bei einem eventuellen Durchbruch des Ofenherdes flüssiges Metall mit Flüssigkeit einer Kühlanordnung oder stromführenden Bauteilen der Bodenelektrode unterhalb des Ofengefässbodens in Kontakt treten kann und schaltet so von vornherein die Gefahr unvorhergesehener schwerwiegender Folgen aus. Andererseits muss aber ein relativ schwacher Kühleffekt in Kauf genommen werden, der den Anforderungen, die an eine Bodenelektrode im Dauerbetrieb des industriellen Einsatzes gestellt werden, keineswegs gewachsen ist, und zwar aus folgenden Gründen :
Der Betrieb eines Lichtbogenofens ist im wesentlichen durch fünf Verfahrensabläufe charakterisiert :
   - die Chargierphase ohne Strom ; tiefe Temperatur
   - die Einschmelzphase hoher Strom ; hohe Temperatur
   - die Frisch- oder Feinungsphase kleiner Strom ; hohe Temperatur
   - die Abstechphase ohne Strom ; hohe Temperatur
   - die Nebenzeitphasen ohne Strom ; mittlere-tiefe Temperatur.

Insbesondere die in der Einschmelzphase entstehende Verlustwärme durch den Strom hat einen grösseren Wärmefluss in der Bodenelektrode und zwar in Richtung Ofengefässboden zur Folge. Zwischen der Chargierphase und Frisch- oder Feinungsphase kann demnach die Intensität des Wärmeangebotes in einem relativ weiten Bereich variieren. D. h. aber auch, dass die in der gekühlten Zone der Bodenelektrode herrschenden Temperaturen ebenfalls in einem relativ weiten Bereich variieren. Der unterschiedliche Wärlmefluss in der Bodenelektrode bedeutet bei konstanter Länge der Bodenelektrode eine unterschiedliche Temperaturdifferenz zwischen deren gekühlter und mit der Schmelze in Berührung stehender Zone. Bei grösserem Wärmeangebot ist aber keine höhere Temperaturdifferenz vorhanden, da die Elektrode auf der Innenseite nicht wärmer sein kann als die Schmelzentemperatur. Oder anders ausgedrückt, es kann mehr Wärme nur dann transportiert werden, wenn die Bodenelektrode kürzer wird, d. h. abschmiltz.

Wenn nun, wie es bei Luftkühlung in einem weiten Bereich der Fall ist, die Temperatur der Kühlfläche bei grösserem Wärmeangebot wesentlich höher ist als bei geringerem Wärmeangebot, so kann die grössere Wärmemenge nur bei noch stärker verkürzter Länge der Bodenelektrode geführt werden, d. h. die Bodenelektrode schmilzt noch mehr ab. Daraus folgt, dass sich die Lageänderung der Grenzschicht Flüssig-Fest zwischen Schmelze und Bodenelektrode über eine relativ grosse Länge - in axialer Richtung betrachtet - erstreckt. Diese Lageänderung kann sich einmal in einem « Hineinwachsen der Bodenelektrode in die Schmelze, oder, wie bereits ausgeführt, in einem Abschmelzvorgang in Richtung Ofengefässboden, äussern.

Dieser vorstehend geschilderte Vorgang beeinträchtigt die Haltbarkeit der Bodenelektrode in erheblichem Mass und führt zu einer frühzeitigen Zerstörung der die Bodenelektrode umgebenden feuerfesten Auskleidung des Ofengefässbodens. Damit die Bodenelektrode unter derart ungünstigen Betriebsbedingungen überhaupt funktionsfähig ist, muss sie entsprechend überdimensioniert werden. Dies wiederum beeinflusst die Verlustleistung in nachteiliger Weise.

Darüber hinaus ist Kühlerleistung den betrieblichen Erfordernissen anzupassen. Diese kann einmal erhöht werden, durch eine Ueberdimensionierung eines Luftkühlers. Dies würde jedoch auf die Dauer zu unbefriedigenden Ergebnissen führen.

Andererseits bietet sich eine Flüssigkeitskühlung in hervorragender Weise für die Kühlung einer Bodenelektrode an. Hierbei müssen aber entsprechende Schutzvorkehrungen getroffen werden, damit flüssiges Metall nicht mit Kühlflüssigkeit in Berührung kommt.

Der Erfindung liegt die Aufgabe zugrunde, einen elektrischen Ofen der eingangs genannten Art zu schaffen, bei dessen Bodenelektrode eine hohe Lebensdauer aufweist. Die Lösung dieser Aufgabe erfolgt durch die im Patentanspruch 1 gekennzeichnet Erfindung.

Wesentliches Kennzeichen der Erfindung ist, dass das Verhältnis des Querschnittes der Bodenelektrode im Ofengefässboden zum Querschnitt in der Ofenherdfläche mindestens 1,4 : 1, vorzugsweise 2 : 1 gewählt ist. Dadurch wird erreicht, dass der im herdflächennahen Bereich der Bodenelektrode unerwünscht kleine Temperaturgradient auf einen kleinen axial sich erstreckenden Abschnitt beschränkt bleibt, und dass an diesen Bereich in Richtung Ofengefässboden unmittelbar angrenzend der Temperaturgradient sofort relativ steil ansteigt. Das hat zur Folge, dass die Temperatur des Schmelzbades auf der Stirnfläche der Bodenelektrode in der Ofenherdfläche konzentriert bleibt, und dass keine oder nur in einem sehr beschränkten Ausmass eine Lageänderung der Grenzschicht Flüssig/Fest zwischen Schmelze und Bodenelektrode sich vollziehen kann. Dadurch wird die Lebensdauer der Bodenelektrode wesentlich erhöht.

Bei der Weiterbildung des Erfindungsgegenstandes gemäss den Ansprüchen 2, 3 und 4 ist mindestens ein die Bodenelektrode zu einer Einheit ergänzender Formkörper vorgesehen, der aus einem feuerfesten Werkstoff besteht und eine im Vergleich zur Bodenelektrode geringere Leitfähigkeit aufweist, wobei der Formkörper in seiner Formgebung zumindest in einem Teilbereich an die geometrische Ausgestaltung angepasst ist und der Formkörper in Richtung des Ofengefässinneren einen zunehmenden querschnitt aufweist. Der Formkörper umschliesst einmal die Bodenelektrode hülsenartig oder ist andererseits in einer trichterförmigen Ausnehmung angeordnet, welche sich von der dem Ofengefässinneren zugewandten Stirnfläche der Bodenelektrode in axialer Richtung sich annähernd bis zum Bereich des Ofengefässbodens erstreckt.

Auf diese Weise kann, obwohl sich die Bodenelektrode in Richtung Ofengefässinneres verjüngt, diese dennoch von Aussen in Richtung Ofengefässinneres ausgewechselt werden. Dadurch werden aufwendige und umfangreiche Arbeiten im Ofengefässherd eingespart, die zur Demontage der Bodenelektrode entsprechend ihrer geometrischen Form - nämlich von Innen nach Aussen - eigentlich erforderlich wären.

Bei der Weiterbildung der Erfindung werden einerseits Bodenelektroden aus einer Eisenlegierung verwendet und andererseits Zweistoffelektroden, bei der auf der dem Schmelzbad abgewandten Seite der elektrisch und thermisch besser leitfähige Werkstoff, und zwar vorzugsweise Kupfer verwendet wird. Die beiden Metalle der Zweistoffelektrode sind vorzugsweise miteinander verschweisst. Durch die Anwendung zweier unterschiedlicher Werkstoffe in genannter Weise wird eine zusätzliche Einengung des Bereiches mit kleinem Temperaturgradienten in der Stirnfläche erreicht und dadurch wird das Temperaturprofil in der Bodenelektrode demjenigen des Ofenherdes weitgehend angenähert.

Bei der Weiterbildung der Erfindung ist das Verhältnis von mittlerem Querschnitt zur Länge der Bodenelektrode gleich einem Faktor multipliziert mit dem elektrischen Strom. Dabei liegt der Faktor bei einer einstückig ausgebildeten Elektrode aus Eisenlegierung in einem Bereich von 1/200 < f < 1/350, und bei einer Zweistoffelektrode in einem Bereich von 1/800 < f < 1/1 800. Werden die Elektroden in einem Bereich gemäss oben stehender Formel dimensioniert, so erfolgt annähernd die Erwärmung der Bodenelektroden allein durch den Strom, bei Kühlung an der dem Ofengefässinneren abgewandten Seite, und ergibt an der der Ofenherdfläche zugewandten Stirnfläche der Bodenelektrode eine Temperatur, die der Temperatur des Schmelzbades entspricht.

Die Erfindung wird nachstehend anhand von Ausführungsbeispielen in der Zeichnung näher erläutert.

Es zeigt :
Figur 1 einen Vertikalschnitt durch den elektrischen Ofen mit der erfindungsgemässen Bodenelektrode,
Figur 2 einen Vertikalschnitt durch die erfindungsgemässe Bodenelektrode in einem ersten Ausführungsbeispiel gemäss Fig. 1, jedoch in vergrösserter Darstellung,
Figur 3 einen Vertikalschnitt durch die erfindungsgemässe Bodenelektrode in einem weiteren Ausführungsbeispiel,
Figur 4 einen Vertikalschnitt durch die erfindungsgemässe Bodenelektrode in einem weiteren Ausführungsbeispiel,
Figur 5 einen Vertikalschnitt durch die erfindungsgemässe Zweistoff-Bodenelektrode,
Figur 6 Schaubild des Temperaturprofils einer einstückig ausgebildeten Bodenelektrode aus Eisenlegierung mit verschiedenen geometrischen Ausbildungsformen, und
Figur 7 Schaubild des Temperaturprofiles einer Zweistoff-Bodenelektrode.

Fig. 1 zeigt den Lichtbogenofen 1 mit Ofengefäss 2 und Ofendeckel 3, wobei das Ofengefäss 2 aus dem Gefässboden 4, der Gefässwand 5. der feuerfesten Auskleidung des Ofenbodens 4'. sowie der feuerfesten Auskleidung der Gefässwand 5' besteht. Oberhalb des Schmelzbades 13 ist eine Kohlenstoffelektrode 8 angeordnet, welche durch eine Oeffnung des Ofendeckels 3 hindurchragt. Zur Kühlung der Elektrode 8 ist ein Kühlring 3' angeordnet. Die Elektrode 8 ist in einer Halterung 9 eines Elektrodentragarmes 11 gehalten. Der Elektrodentragarm 11 ist wiederum mit einer in Fig. 1 nicht dargestellten Elektrodenreguliereinrichtung verbunden.

In dem Ofengefäss 5, 5' befindet sich eine Ofentür 6 und zwischen der Elektrode 8 und dem Schmelzbad 13 ist ein Lichtbogen 14 ausgebildet.

Im Gefässboden 4, 4' ist die erfindungsgemässe Bodenelektrode 7a zu sehen, welche von dem sie ergänzenden Teil 10 aus feuerfestem Werkstoff hülsenartig umschlossen ist. In der beispielsweisen Ausführungsform gemäss Fig. 1 weist die Bodenelektrode 7a eine konische, sich in Richtung des Gefässinneren verjüngende Form auf, welche sich vom Ofengefässboden 4 bis zur Ofenherdfläche 16 erstreckt. Im Gegensatz zur sich verjüngenden Gestalt der Bodenelektrode 7a, erweitert sich der sie ergänzende Teil 10 in Richtung des Gefässinneren hin. Die Bodenelektrode 7a wird unterhalb des Ofengefässbodens 4 durch ein wassergekühltes, als Kontakthülse ausgebildetes Anschlussstück 17 gehalten, welches gleichzeitig zur Verbindung der elektrischen Stromzuführung dient. Die Bodenelektrode 7a ist mittels einer Schraubverbindung 23 an der Stirnfläche des Anschlussstückes 17 befestigt. Die Bodenelektrode 7a liegt mit ihren konisch ausgebildeten Kontaktflächen an den ebenfalls konischen, zum Ofenboden 3 hin sich erweiternden inneren Kontaktflächen der Kontakthülse an, wodurch eine gute elektrische Verbindung und Wärmeleitung zwischen beiden Teilen 7a und 17 hergestellt wird. An dem Anschlussstück 17 sind Kontaktlaschen 20 angeordnet, die einstückig mit der Kontakthülse ausgebildet sind.

In Fig. 1 ist ein Teil des elektrischen Stromzuführungskabels 22 zu sehen, das mittels Schraubverbindung 21 mit den Kontaktlaschen 20 verbunden ist. Das Anschlussstück 17 ist mit Kühlkanälen 19 sowie mit einem Kühlkanaleintrittsstutzen 18 versehen. Eine Kühlflüssigkeit, vornehmlich Wasser, wird durch den Eintrittsstutzen 18 den Kühlkanälen 19 zugeführt. Es durchströmt die Kühlkanäle 19 des Anschlussstückes 17 in spiralförmiger Anordnung aufwärts und kühlt somit die Bodenelektrode 7a auf indirekte Weise. Der Kühlflüssigkeitsaustrittsstutzen des Anschlussstückes 17 befindet sich auf der gleichen Ebene wie der Eintrittsstutzen 18 und ist deshalb in Fig. 1 nicht zu sehen.

Die Halterung der Bodenelektrode 7a geschieht mittels eines Befestigungsteiles, welche aus einem metallischen kegelstumpfartigen Abschirmdach 24 und vertikalen Haltetraversen 24' besteht, wobei das Abschirmdach 24 in bezug auf die Ofenachse mindestens im wesentlichen zentral und nach unten offen angeordnet und mittels der Haltetraversen 24' mit dem Ofengefässboden 4 fest verbunden ist. Die Bodenelektrode 7a ragt durch die Oeffnung des Abschirmdaches hindurch und stützt sich auf der Kontakthülse ab, wobei das Anschlussstück 17 unter Einfügung einer elektrisch isolierenden Zwischenschicht 27 an der Unterseite des Abschirmdaches 24 befestigt ist.

Bei einer allfälligen Demontage der Bodenelektrode wird nur die Verschraubung 23 gelöst. An die, dem Gefässinneren abgewandten Stirnfläche der Bodenelektrode 7a wird beispielsweise ein in Fig. 1 nicht dargestellter Bolzen einer Auspressvorrichtung durch den Durchbruch 28 in der Stirnfläche 28 des Anschlussstückes 17 auf die Stirnfläche der Bodenelektrode 7a aufgesetzt und auf die Bodenelektrode 7a, mitsamt dem sie ergänzenden Teil 10 eine für den Ausstossvorgang erforderliche Kraft aufgebracht. Auf diese Weise kann die Bodenelektrode mitsamt dem sie umhüllenden Teil 10 leicht von aussen in das Ofengefässinnere hinein entfernt werden. Da im Gegensatz zu der der Schmelze zugewandten Stirnfläche der Bodenelektrode die Stirnfläche, auf der der Auspressstempel anliegt, genau definiert ist, so kann die Auspressung der Bodenelektrode aus dem Ofengefässboden 4, 4' in jedem Fall gut reproduzierbar wiederholt werden.

Fig. 2 zeigt einen Vertikalschnitt durch die erfindungsgemässe Bodenelektrode in einem ersten Ausführungsbeispiel, gemäss Fig. 1, jedoch in vergrösserter Darstellung. Die Bodenelektrode 7a mit dem Durchmesser d₁ im Bereich des Ofengefässbodens 4 verjüngt sich konisch bis zur Herdfläche 16 hin und weist dort einen Durchmesser d₃ auf. Der die Bodenelektrode 7a ergänzende Teil 10 hingegen, welcher im Bereich des Ofenbodens 4 annähernd ebenfalls einen Durchmesser d₁ aufweist, erweitert sich und hat in der Herdfläche den Durchmesser d₄. Durch die strichlierte Linie 10' ist angedeutet, dass der Teil 10 ebenfalls zylindrisch ausgebildet sein könnte, ohne dass der Auspressvorgang der Bodenelektrode aus dem Ofenboden 5 dadurch wesentlich erschwert würde. Der mittlere Durchmesser der Bodenelektrode 7a ist mit d₂ bezeichnet und die Gesamtlänge der Bodenelektrode 7a mit I.

Fig. 3 zeigt einen Vertikalschnitt durch eine weitere erfindungsgemässe Bodenelektrode 7b. Die Bodenelektrode 7b weist eine zylindrische Gestalt auf und ist gleichfalls mit dem ergänzenden Teil 10 umhüllt, der sich wiederum in Richtung des Gefässinneren hin, erweitert. Auf diese Weise wird die Auspressung der Bodenelektrode 7b aus dem Ofengefässboden wiederum wesentlich erleichtert. Die Bodenelektrode 7b weist - durch die strichlierte Linie ersichtlich - einen Formkörper 15 aus einem feuerfesten Werkstoff auf, welcher in einer trichterförmigen Ausnehmung innerhalb der Bodenelektrode 7b angeordnet ist, wobei sich die Ausnehmung von der dem Gefässinneren zugewandten Stirnfläche der Bodenelektrode 7b in axialer Richtung sich bis zum Bereich des Ofengefässbodens 4 erstreckt. Der Formkörper 15 dient zum Zweck der Querschnittsverringerung der Bodenelektrode 7b in Richtung Ofengefässinneres, wobei das Verhältnis des Querschnittes der Bodenelektrode 7a, b, c, d im Ofengefässboden 4 zum Querschnitt in der Ofenherdfläche 16 mindestens 1.4:1. vorzugsweise 2 : 1 gewählt wurde. Dadurch kann die Grenzschicht Flüssig/Fest zwischen Schmelzbad 13 und Stirnfläche der Bodenelektrode 7a, b, c, d in der Ofenherdfläche sehr lagestabil gehalten und die Lebensdauer der Bodenelektrode 7a, b, c, d und die feuerfeste Auskleidung 4' des Ofengefässbodens im elektrodennahen Bereich wesentlich erhöht werden. Wird der Querschnitt und die Länge der Bodenelektrode 7a, b, c, d dem sie durchfliessenden Strom unter zusätzlicher Berücksichtigung eines Faktors angepasst, so kann gleichzeitig die Verlustleistung der Bodenelektrode 7a, b, c, d auf ein Minimum reduziert werden.

Der mittlere Querschnitt ergibt sich dabei aus dem arithmetischen Mittelwert des Querschnittes der Bodenelektrode 7a, b, c, d im Bereich des Ofengefässbodens 4 und des Querschnittes in der Ofenherdfläche 16.

Im Ofengefässboden 4 weist die Elektrode 7b einen Durchmesser von d₁ auf, der sich durch den Formkörper 15 in der Ofenherdfläche 16 bis zur radialen Ringbreite dₛ verringert. Die Elektrode 7b hat mitsamt den sie ergänzenden Teil 10 in der Ofenherdfläche 16 einen Durchmesser d₇. Der mittlere Durchmesser ist mit d₆ bezeichnet und die Länge wiederum mit I.

Fig. 4 zeigt die Bodenelektrode 7c, deren äusserer Durchmesser sich in Richtung Gefässinneres erweitert oder höchstens, durch die strichlierten Linien 7c' angedeutet, gleichbleibt. Die Bodenelektrode 7c weist kein sie ergänzendes Teil auf, weil die Auspressung nach dem Gefässinneren hin auch ohne dieses gewährleistet ist. Jedoch ist die Bodenelektrode 7c mit einem trichterförmigen Formkörper 15 versehen, welcher, wie bereits in der Beschreibung von Fig. 3 ausgeführt, der Stabilisierung der Grenzschicht Flüssig/Fest zwischen dem Schmelzbad 13 und der Stirnfläche der Bodenelektrode 7a, b, c, d sowie der Begrenzung der Verlustleistung dient. Die Bodenelektrode 7c hat im Ofengefässboden 4 einen Durchmesser d₁. in der Ofenherdfläche 16 einen äusseren Durchmesser d₈, jedoch in der Ofenherdfläche 16 nur eine metallisch wirksame Ringbreite dₗₒ. Der mittlere Durchmesser ist mit dg bezeichnet, die Länge wiederum mit I.

In Fig. 5 ist eine Zweistoff-Bodenelektrode 7d dargestellt, welche aus einem der Ofenherdfläche 16 zugewandten Eisenlegierungsteil 31 und dem Kupferteil 32 besteht. Beide Teile 31, 32 sind metallurgisch miteinander verbunden, wobei die Auspressung der Elektrode 7b von Aussen in Richtung des Gefässinneren ohne weiteres gewährleistet ist.

In Fig. 5 ist die Querschnittsverringerung der Bodenelektrode 7d in Richtung des Ofengefässinneren nicht dargestellt. Es versteht sich von selbst, dass ein entsprechender Formkörper 15, entsprechend Fig. 3 und 4 ebenfalls in die Bodenelektrode 7d eingesetzt werden kann.

Im Schaubild gemäss Fig. 6 sind die Temperaturprofile der einzelnen geometrischen Ausbildungsformen der Bodenelektrode 7a, b, c, und zwar in qualitativer Darstellungsweise über deren Länge, veranschaulicht. Mit I ist dabei die Länge des metallischen Teils der Bodenelektrode bezeichnet, mit A die Temperatur der Bodenelektrode im Bereich des Bodens 4 des Ofengefässes und mit I die Temperatur in der Herdfläche 16.

Die in Fig. 2 bis 4 dargestellten Ausführungsbeispiele der Bodenelektrode 7a, b, c weisen dabei folgende Temperaturprofile auf :

Die vorstehend aufgeführten Temperaturprofile zeigen folgendes :
Die zylindrische Ausbildungsform der Bodenelektrode 7b gemäss Fig. 3, jedoch ohne Formkörper 15 weist bei Stromfluss - Temperaturprofil E - über die Länge 30 im schmelzennahen Bereich der Bodenelektrode 7b einen sehr geringen Temperaturgradienten auf. Das bedeutet, dass die Grenzschicht Flüssig/Fest zwischen Schmelzbad 13 und Stirnfläche der Bodenelektrode 7b seine Lage während des Ofenbetriebes über den Abschnitt 30 in die Bodenelektrode 7b hinein verlagert, d. h., die Bodenelektrode 7b schmilzt ab und damit steigt auch die Verlustleistung an.

Ohne Stromfluss - Temperaturprofil C - steigt für dieselbe Bodenelektrode 7b (Zylindrische Ausbildungsform gemäss Fig. 3, jedoch ohne Formkörper 15) der Temperaturgradient über den Abschnitt 30 im ofenherdnahen Bereich wieder an und die Grenzschicht Flüssig/Fest zwischen Schmelzbad 13 und Stirnfläche der Bodenelektrode 7b bildet sich in Richtung Ofenherdfläche zurück.

Betrachtet man nun die Bodenelektrode 7a, gemäss Fig. 2 und Bodenelektroden 7b und 7c gemäss Fig. 3 und 4. deren Querschnitt sich in Richtung Ofenherdfläche 16, ausgehend vom Ofengefässboden 4 verjüngt, so ergibt sich folgendes Bild :

### Mit Stromfluss

Temperaturprofil D : Der Temperaturgradient in dem Abschnitt 30 im ofenherdnahen Bereich steigt gegenüber der Elektrode 7b mit zylindrischer Querschnittsform an, d. h. ein Abschmelzvorgang im Abschnitt 30 wird weitgehend zurückgedrängt. Die Temperatur der Bodenelektroden 7a, b, c - Temperaturprofil D - nähert sich dem Temperaturprofil F, d. h., der Temperatur des die Bodenelektrode 7a, b ergänzenden und hülsenartig sie umgebenden Teils 10, 10' aus feuerfestem Werkstoff, bzw. der feuerfesten Auskleidung 4' des Ofengefässbodens 4. Für einen elektrischen Ofen, der im industriellen Dauerbetrieb eingesetzt ist, ist dies von ausschlaggebender Bedeutung.

### Ohne Stromfluss

Temperaturprofil B : Der Temperaturgradient im Abschnitt 30 verläuft sehr steil, die Grenzschicht Flüssig/Fest zwischen Schmelzbad 13 und Stirnfläche der Bodenelektroden 7a, b, c verbleibt stabil in der Ofenherdfläche 16.

Generell ist festzuhalten, dass mit Bodenelektroden 7a, b, c, deren Querschnitt in der Ofenherdfläche 16 sich gegenüber dem Ofengefässboden 4 verjüngt, und zwar entsprechend dem erfindungsgemässen Dimensionierungsverhältnis, einmal der Temperaturgradient im herdflächennahen Abschnitt 30 der Bodenelektroden 7a, b, c erhöht werden kann. Damit wird erreicht, dass die Lage der Grenzschicht Flüssig/Fest zwischen Schmelzbad 13 und Stirnfläche der Bodenelektroden 7a, b, c weitgehend in der Ofenherdfläche 16 lokalisiert werden kann. Die Bodenelektrode 7a, b, c wird nicht abgeschmolzen und deren Lebensdauer wird wesentlich erhöht. Ausserdem wird durch diese Massnahme erreicht, dass die Bodenelektrode 7a, b, c besser auf minimale Verlustleistung dimensioniert werden kann.

Ausserdem liegen die Temperaturschwankungen der Bodenelektroden 7a, b, c, welche sich aus den Zuständen mit und ohne Stromfluss ergeben, näher an der Temperatur, der die Bodenelektroden 7a, b, c umgebenden feuerfesten Auskleidung des Ofengefässbodens 4.

Dadurch werden thermische Spannungen in der feuerfesten Auskleidung weitgehend reduziert und somit der Gefahr deren vorzeitiger Zerstörung vorgebeugt.

Fig. 7 zeigt schliesslich das Temperaturprofil einer Zweistoff-Bodenelektrode gemäss Fig. 5, jedoch mit einem nach innen sich leicht verringernden Querschnitt. I gibt wiederum die Temperatur der Bodenelektrode 7d in der Ofenherdfläche 16 an, und A die Temperatur im gekühlten Abschnitt. Diese Verringerung des Querschnitts wird erreicht, durch Anbringung eines Formkörpers 15 innerhalb der Bodenelektrode 7d. Dieser Formkörper 15 wurde in Fig. 5 nicht dargestellt.

G₁ zeigt das Temperaturprofil des Teils aus Eisenlegierung, G₂ dasjenige des Teils aus Kupfer. H gibt die Temperatur der feuerfesten Auskleidung 4' des Ofengefässbodens 4 wieder. Das Temperaturprofil G₁ und G₂ ist dem Temperaturprofil H angenähert. Hierbei zeigt sich die Wirkung der thermisch schlecht leitenden Eisenlegierung, trotz relativ grossem Querschnitts.

## Patentansprüche

1. Elektrischer Ofen, insbesondere Gleichstromlichtbogenofen zum Schmelzen von Metallen, mit mindestens einer Bodenelektrode (7a, b, c, d), welche auf ihrer dem Ofengefässinneren abgewandten Seite gekühlt ist, dadurch gekennzeichnet, dass das Verhältnis des Querschnittes der Bodenelektrode (7a, b, c, d) im Ofengefässboden (4) zum Querschnitt in der Ofenherdfläche (16) grösser 1,4:1, vorzugsweise 2: 1, gewählt ist.

2. Elektrischer Ofen nach Anspruch 1, dadurch gekennzeichnet, dass mindestens ein die Bodenelektrode (7a, b, c, d) zu einer Einheit ergänzender Formkörper (10, 10', 15) vorgesehen ist, der aus einem feuerfesten Werkstoff besteht und eine im Vergleich zur Bodenelektrode (7a, b, c, d) geringere Leitfähigkeit aufweist, dass der Formkörper (10, 10', 15) in seiner Formgebung zumindest in einem Teilbereich an die geometrische Ausgestaltung der Bodenelektrode (7a, b, c, d) angepasst ist, und dass der Formkörper (10, 10', 15) in Richtung des Ofengefässinneren einen zunehmenden Querschnitt aufweist.

3. Elektrischer Ofen nach Anspruch 2, dadurch gekennzeichnet, dass der Formkörper (10, 10') die Bodenelektrode (7a, b) hülsenartig umschliesst.

4. Elektrischer Ofen nach Anspruch 2, dadurch gekennzeichnet, dass der Formkörper (15) in einer trichterförmigen Ausnehmung innerhalb der Bodenelektrode (7a, b, c, d) angeordnet ist, welche Ausnehmung sich von der dem Ofengefässinneren zugewandten Stirnfläche der Bodenelektrode (7a, b, c, d) in axialer Richtung sich annähernd bis zum Bereich des Ofengefässbodens (4) erstreckt.

5. Elektrischer Ofen nach mindestens einem der Ansprüche 1 bis 4, dadurch gekennzeichnet, dass die Bodenelektrode (7a, b, c) einstückig ausgebildet ist und aus einer Eisenlegierung besteht.

6. Elektrischer Ofen nach einem der Ansprüche 1 bis 4, dadurch gekennzeichnet, dass die Bodenelektrode (7d) als Zweistoffelektrode ausgebildet ist und aus einem metallischen Verbund von, mit ihrem dem Schmelzbad (13) zugewandten Teil aus einer dem Schmelzbad (13) ähnliche chemische Gehalte aufweisenden Legierung und mit ihrem anderen Teil aus Kupfer besteht, und dass der dem Schmelzbad (13) zugewandte Teil der Bodenelektrode (7d) 1/8 bis 1/2 der Gesamtlänge der Bodenelektrode (7d) entspricht.

7. Elektrischer Ofen nach Anspruch 5 für Eisenlegierungsschmelzen von 1 400 bis 1 700 °C und einer Flüssigkeitskühlung, dadurch gekennzeichnet, dass das Verhältnis von mittlerem Querschnitt zur Länge der Bodenelektrode (7a, b, c) gleich f - derart gewählt ist, dass 11200 < f < 1/350 ist, wobei der mittlere Querschnitt in m², die Länge in m angegeben sind, f eine temperatur- und werkstoffabhängige Konstante in m/kA und I der durch die Bodenelektrode (7a, b, c) fliessende Strom in kA sind.

8. Elektrischer Ofen nach Anspruch 6 für Eisenlegierungsschmelzen von 1 400 bis 1 700 °C und einer Flüssigkeitskühlung, dadurch gekennzeichnet, dass das Verhältnis von mittlerem Querschnitt zur Länge der Bodenelektrode (7d) gleich f · l derart gewählt ist, dass 1/800 < f <1/1 800 ist, wobei der mittlere Querschnitt in m², die Länge in m angegeben sind, f eine temperatur- und werkstoffabhängige Konstante in m/kA und I der durch die Bodenelektrode (7d) fliessende Strom in kA sind.

## Claims

1. Electric furnace, in particular a direct-current arc furnace for melting metals, with at least one bottom electrode (7a, b, c, d) which is cooled on its side facing away from the interior of the furnace vessel, characterized in that the ratio of the cross-section of the bottom electrode (7a, b, c, d) in the furnace vessel bottom (4) to the cross-section in the furnace hearth area (16) is selected to be greater than 1.4 : 1, preferably 2 : 1.

2. Electric furnace according to Claim 1, characterized in that at least one moulding (10, 10', 15) is provided which completes the bottom electrode (7a, b, c, d) to form a unit and which consists of a refractory material and has a conductivity lower than that of the bottom electrode (7a, b, c, d), that the shaping of the moulding (10, 10', 15) in at least a part region is adapted to the geometrical shape of the bottom electrode (7a, b, c, d), and that the moulding (10, 10', 15) has a cross-section which increases in the direction of the interior of the furnace vessel.

3. Electric furnace according to Claim 2, characterized in that the moulding (10, 10') surrounds the bottom electrode (7a, b) in the manner of a sleeve.

4. Electric furnace according to Claim 2, characterized in that the moulding (15) is located in a funnel-shaped recess within the bottom electrode (7a, b, c, d), the recess extending from the end face, facing the interior of the furnace vessel, of the bottom electrode (7a, b, c, d) in the axial direction approximately up to the region of the furnace vessel bottom (4).

5. Electric furnace according to at least one of Claims 1 to 4, characterized in that the bottom electrode (7a, b, c) is formed integrally and consists of an iron alloy.

6. Electric furnace according to one of Claims 1 to 4, characterized in that the bottom electrode (7d) is formed as a two-material electrode and comprises a metallic composite consisting, in the part facing the molten bath (13), of an alloy having chemical contents similar to those of the molten bath (13), and of copper in its other part, and that the part, facing the molten bath (13), of the bottom electrode (7d) corresponds to 1/8 to 1/2 of the total length of the bottom electrode (7d).

7. Electric furnace according to Claim 5 for iron alloy melts of 1 400 to 1 700 °C, and having liquid cooling, characterized in that the ratio of the mean cross-section to the length of the bottom electrode (7a, b, c) equal to f x I is selected such that 1/200 < f < 1/350, the mean cross-section being given in m², the length being given in m, f being a temperature- and material-dependent constant in m/kA and I being the current in kA flowing through the bottom electrode (7a, b, c).

8. Electric furnace according to Claim 6 for iron alloy melts of 1 400 to 1 700 °C, and having liquid cooling, characterized in that the ratio of the mean cross-section to the length of the bottom electrode (7d) equal to f x I is selected such that 1/800 < f < 1/1 800, the mean cross-section being given in m², the length being given in m, f being a temperature- and material-dependent constant in m/kA and I being the current in kA flowing through the bottom electrode (7d).

## Revendications

1. Four électrique, en particulier four à arc électrique à courant continu pour la fusion de métaux, avec au moins une électrode de fond (7a, b, c, d) qui est refroidie à son extrémité éloignée de l'intérieur de la cuve du four, caractérisé en ce que le rapport de la section de l'électrode de fond (7a, b, c, d) au niveau du fond (4) de la cuve du four à la section de cette électrode au niveau de la surface (16) de la sole du four est choisi supérieur à 1,4 : 1, et de préférence à 2 : 1.

2. Four électrique suivant la revendication 1, caractérisé en ce qu'il est prévu au moins une pièce rapportée (10. 10', 15) complétant l'électrode de fond (7a, b, c, d) avec laquelle elle forme un ensemble, pièce qui se compose d'un matériau réfractaire et présente une conductibilité inférieure à celle de l'électrode de fond (7a, b, c, d), en ce que la pièce rapportée (10, 10', 15) présente au moins partiellement une forme adaptée à la configuration géométrique de l'électrode de fond (7a, b, c, d) et en ce que la pièce rapportée (10. 10', 15) présente une section croissante en direction de l'intérieur de la cuve du four.

3. Four électrique suivant la revendication 2, caractérisé en ce que la pièce rapportée (10, 10') entoure l'électrode de fond (7a, b) à la façon d'une douille.

4: Four électrique suivant la revendication 2, caractérisé en ce que la pièce rapportée (15) est placée dans un logement en forme d'entonnoir ménagé à l'intérieur de l'électrode de fond (7a, b, c, d), logement qui s'étend en direction axiale depuis la face d'extrémité de l'électrode de fond (7a, b, c, d) tournée vers l'intérieur de la cuve du four sensiblement jusqu'au niveau du fond (4) de la cuve du four.

5. Four électrique suivant au moins une des revendications 1 à 4, caractérisé en ce que l'électrode de fond (7a, b, c) est réalisée en une seule pièce et est constituée d'un alliage de fer.

6. Four électrique suivant une des revendications 1 à 4, caractérisé en ce que l'électrode de fond (7d) est réalisée sous la forme d'une électrode à deux matériaux et est constituée d'un assemblage métallique d'une pièce dont la partie tournée vers le bain de fusion (13) est réalisée en un alliage présentant la même composition chimique que le bain de fusion (13) et dont l'autre partie est en cuivre, et en ce que la partie de l'électrode de fond (7d) tournée vers le bain de fusion (13) correspond à 1/8 à 1/2 de la longueur totale de l'électrode de fond (7d).

7. Four électrique suivant la revendication 5 destiné à des bains d'alliage de fer à 1 400 à 1 700 °C et pourvu d'un refroidissement par un liquide, caractérisé en ce que le rapport de la section moyenne à la longueur de l'électrode de fond (7a, b, c) est choisi égal à f · 1 de telle façon que 1/200 > f > 1/350, où la section moyenne est exprimée en m², la longueur en m, f est une constante dépendant de la température et du matériau, exprimée en m/kA et I est l'intensité du courant électrique en kA, circulant à travers l'électrode de fond (7a, b, c).

8. Four électrique suivant la revendication 6 destiné à des bains d'alliage de fer à 1 400 à 1 700 °C et pourvu d'un refroidissement par un liquide, caractérisé en ce que le rapport de la section moyenne à la longueur de l'électrode de fond (7d) est choisi égal à f · I de telle façon que 1/800 > f >1/1 800, où la section moyenne est exprimée en m², la longueur en m, f est une constante dépendant de la température et du matériau, exprimée en m/kA et est l'intensité du courant électrique, en kA, circulant à travers l'électrode de fond (7d).
